# EUROPÄISCHE PATENTSCHRIFT

(11) **EP 0 170 688 B1**
(45) Veröffentlichungstag und Bekanntmachung des Hinweises auf die Patenterteilung: **16.09.1987**
(21) Anmeldenummer: 85900999.5
(22) Anmeldetag: 31.01.1985
(51) Int. Cl.: C11B 9/00, A61K 7/46, C07C 69/00

(54) **VERWENDUNG VON SALICYLSÄUREESTERN ALS RIECHSTOFFE UND DIESE ENTHALTENDE RIECHSTOFFKOMPOSITIONEN**
UTILIZATION OF SALICYLIC ACID ESTERS AS PERFUMES AND PERFUME COMPOSITIONS CONTAINING THEM
UTILISATION D'ESTERS DE L'ACIDE SALICYLIQUE EN TANT QUE PARFUMS ET COMPOSITIONS DE PARFUMS LES CONTENANT

(30) Priorität: 08.02.1984 DE 3404310
(43) Veröffentlichungstag der Anmeldung: 12.02.1986
(73) Patentinhaber: Henkel Kommanditgesellschaft auf Aktien, 40191 Düsseldorf (DE)
(72) Erfinder: SCHAPER, Ulf-Armin, D-4150 Krefeld (DE); STRESCHNAK, Benno, D-4150 Krefeld (DE); BLÖSL, Siegfried, D-4000 Düsseldorf 13 (DE); SOMMER, Walter, D-4150 Krefeld (DE)
(86) Internationale Anmeldenummer: EP8500028
(87) Internationale Veröffentlichungsnummer: WO8503517

## Beschreibung

Aus der Literatur ist eine Vielzahl von Estern der Salicylsäure bekannt. Einige Ester haben Verwendung in der Riechstoffindustrie gefunden, z. B. der Methyl-, Butyl-, Amyl-, Hexyl-, Benzyl- und 3-Hexenylsalicylsäureester (S. Arctander, Perfume and Flavor Chemicals 1969; sowie P. Z. Bedoukian, Perfum. Flavor 6(5) 60-61, 1981).

Aus S. Arctander, _{"}Perfume and Flavor Chemicals" (1969), sind als Riechstoffe insbesondere bekannt:
Nr. 218: iso-Amyl-salicylat,
Nr. 530: iso-Butyl-salicylat,
Nr. 1680: n-Hexyl-salicylat.

Ferner wird in der DE-C-406 225 ein Verfahren zur Herstellung eines Riechstoffes beschrieben, wobei man Salicylsäure direkt mit Fuselölen, d.h. dem Gemisch aliphatischer Alkohole dieses Namens, welches bei der Gärungsalkoholgewinnung abfällt, zur Veresterung bringt. Es entstehen so Produkte, welche neben den allgemein in grossen Mengen besonders von der Seifenparfümerie benutzten Amylestern auch noch Butyl- und Propylester enthalten.

Zudem ist aus Chemical Abstracts, Vol. 91 (1979), Abstract 198 669v, das Ethylhexyl-salicylat als Riechstoff bekannt.

Es wurde nun ein Salicylsäureester gefunden, der sich durch überraschende und wertvolle Riechstoffeigenschaften, insbesondere eine sehr hohe Haftfestigkeit, auszeichnet. Es handelt sich hierbei um 2-Ethylbutyl-salicylat.

Dieser Ester ist wegen seiner ausgeprägten Geruchscharakteristik von besonderem Interesse.

Dementsprechend betrifft die vorliegende Erfindung die Verwendung eines Esters der Salicylsäure mit einem primären, gesättigten, aliphatischen Alkohol, der 6 C-Atome aufweist, als Riechstoff, dadurch gekennzeichnet, dass der Ester 2-Ethylbutyl-salicylat ist.

Die Herstellung dieses Salicylsäureesters erfolgt nach bekannten Methoden durch Veresterung von Salicylsäure mit 2-Ethylbütylalkohol in Gegenwartsaurer Katalysatoren und unter Abtrennen des dabei freiwerdenden Wassers, oder durch Umsetzung von Salicylsäurechlorid mit dem Alkalialkoholat des betreffenden Alkohols, oder durch Umesterung von Methylsalicylat mit dem betreffenden Alkohol unter Zusatz alkalischer Katalysatoren.

Der Ester ist aus der Literatur bekannt, jedoch ohne dass auf seine Riechstoffeigenschaften hingewiesen wurde.

Die Geruchscharakteristik des in Frage stehenden Salicylsäureesters lässt sich generell mit blumig süss, balsamisch, krautig, typische Salicylat-Note, beschreiben.

Der beanspruchte Ester zeichnet sich durch eine ausserordentlich gute Beständigkeit des Geruchsbildes aus. Er entwickelt auch nach längerer Lagerzeit der damit parfümierten Produkte keine unangenehmen Nebengerüche. Er ist daher wegen seines strahlkräftigen Geruches und seiner Haftfestigkeit bei gleichzeitig grosser Stabilität gegenüber agressiven Medien für die Anwendung unter Praxisbedingungen besonders geeignet.

In Verbindung mit anderen Riechstoffen und/ oder gängigen Parfümbestandteilen lässt sich der beanspruchte Ester zu neuen, interessanten Riechstoffkompositionen kombinieren. Dabei werden etwa 1-50 Gewichtsprozent der Verbindung, bezogen auf die gesamte Komposition, eingesetzt. Derartige Kompositionen können zur Parfümierung von Kosmetika, wie Duftwässern, Cremes, Lotionen, Aerosolen, Toilettenseifen, in der Extrait-Parfümerie, sowie zur Geruchsverbesserung von technischen Artikeln, wie Reinigungsmitteln, Desinfektionsmitteln, Textilbehandlungsmitteln und dergleichen dienen. Wegen seiner ungewöhnlichen Ausstrahlungskraft und Haftfestigkeit ist der Ester Parfümierung von Textilwaschmitteln, Weichspülmitteln und Kosmetika von besonderem Interesse. Die genannten Kompositionen werden den verschiedenen Produkten in Mengen von 0,05 bis 2 Gewichtsprozent, bezogen auf das gesamte Produkt, zugesetzt.

### Beispiele

### Allgemeine Arbeitsvorschrift für ein Veresterungsverfahren

1 Mol Salicylsäuremethylester, 2 Mol des betreffenden Alkohols und 18 g (0,1 Mol) 30%ige Natriummethylat-Lösung werden vorgelegt. Bei 120°C wird über eine Claisenbrücke das freigesetzte Methanol abdestilliert. Die Sumpftemperatur steigt bis ca. 170° C.

Nach beendeter Umesterung wird der Rückstand in Wasser aufgenommen und mit Ether extrahiert. Der Etherextrakt wird neutral gewaschen, über Natriumsulfat getrocknet und eingeengt.

Das Rohprodukt ergibt nach Destillation über eine Füllkörperkolonne den gewünschten Ester. 2-Ethylbutylsalicylat Kp_{0,03}, 103⁰ C; = 1,5080

Geruch: sauber, frisch-blumig, krautig-grüne Note

### 4. Balsamische orientalische Parfumbase

### 5. Parfümierung von Seife

2-Ethylbutylsalicylatwurde 1,5%ig in Grundseife eingearbeitet. Mit der Seife wurde der Unterarm einer Versuchsperson 15 sec eingeschäumt und der Geruch des Schaumes beurteilt. Danach wurde der Schaum abgespült, der Arm abgetrocknet und über mehrere Stunden der verbleibende Geruch beurteilt.

Zum Vergleich wurde das als Riechstoff bekannte Benzylsalicylat eingesetzt. Ausstrahlungskraft beziehungsweise Haftfestigkeit wurden nach folgendem Schema beurteilt:
Note 6 sehr hohe Ausstrahlung bzw. Haftfestigkeit
Note 5 hohe Ausstrahlung bzw. Haftfestigkeit
Note 4 gute Ausstrahlung bzw. Haftfestigkeit
Note 3 noch erkennbare Ausstrahlung bzw. Haftfestigkeit
Note 2 sehr schwache Ausstrahlung bzw. Haftfestigkeit
Note 1 keine Ausstrahlung bzw. Haftfestigkeit

### 6. Parfümierung eines Wäsche- Weichspülers

In die Rezeptur eines handelsüblichen Wäsche-Weichspülers auf der Basis von kationaktiven quaternären Ammoniumverbindungen, Emulgatoren, Viskositätsstellmitteln, Löse- und Verdünnungsmitteln wurde als Parfümierungsmittel 0,3% 2-Ethylbutylsalicylat eingearbeitet.

Zum Vergleich diente eine mit 0,3% Benzylsalicylat parfümierte Rezeptur.

Drei verschiedene Tücher aus Baumwolle (BW), Polyester (PE) und Baumwolle/Polyestermischgewebe (M) wurden in einer Waschmachine mit 100 ml dieses Weichspülers gespült. Die ausgeschleuderten Tücher wurden sowohl feucht, wie nach dem Trocknen (über Nacht auf der Leine) geruchlich beurteilt (vergleiche Beispiel 5). Ausserdemwurden dieTüchertrocken gelagert (in Polyethylenbeutel verpackt) und nach verschiedenen Zeiten erneut beurteilt.

### 7. Parfümierung eines Waschmittels

In die Rezeptur eines handelsüblichen Vollwaschmittels auf der Basis von anionischen und nichtionischen Tensiden, Buildersubstanzen, Komplexbildnern, Perborat, Vergrauungsinhibitoren, Schmutzträgern, Aufhellern und Füllstoffen wurden 0,15% 2-Ethylbutyfsalicylat als Parfümierungsmittel eingearbeitet. Zum Vergleich wurde ein zweiter Ansatz mit 0,15% Benzylsalicylat parfümiert.

Mit dem Waschmittel wurde normal verschmutzte Wäsche in einer Trommelwaschmaschine im Vor- und Hauptwaschgang gewaschen.

Nach dem Vor- beziehungsweise Hauptwaschgang wurde a) der Geruch der Lauge nach dem Spülen und Schleudern, b) der Geruch der feuchten Wäsche wie im Beispiel 5 angegeben, beurteilt.

## Patentansprüche

1. Verwendung eines Esters der Salicylsäure mit einem primären, gesättigten aliphatischen Alkohol, der 6 C-Atome aufweist, als Riechstoff, dadurch gekennzeichnet, dass der Ester 2-Ethylbutyl-salicylat ist.

2. Riechstoffkomposition, gekennzeichnet durch einen Gehalt von 1 bis 50 Gewichtsprozent des Salicylsäureesters gemäss Anspruch 1, bezogen auf die gesamte Komposition.

## Claims

1. The use of an ester of salicylic acid with a primary saturated aliphatic Cₑ alcohol as a perfume, characterised in that the ester is 2-ethyl butyl salicylate.

2. A perfume composition characterised by a content of from 1 to 50% by weight of the salicylic acid ester according to Claim 1, based on the composition as a whole.

## Revendications

1. Utilisation comme parfum d'un ester d'acide salicylique avec un alcool aliphatique primaire saturé présentant 6 atomes de carbone, caractérisée en ce que l'ester est du salicylate de 2-éthylbutyle.

2. Composition parfumante, caractérisée par une teneur de 1 à 50% en poids de l'ester salicylique selon la revendication 1 par rapport à la composition totale.
